# FASCICULE DE BREVET EUROPEEN

(11) **EP 0 904 829 B1**
(45) Date de publication et mention de la délivrance du brevet: **26.02.2003**
(21) Numéro de dépôt: 98402246.7
(22) Date de dépôt: 11.09.1998
(51) Int. Cl.: B01F 15/00, B01F 13/00

(54) **Rondelle de positionnement en hauteur de l'axe agitateur d'un couvercle agitateur destiné aux machines d'agitation de peinture**
Klemme zum Positionieren der Axialhöhe einer Rührstange für einen Rührdeckel zum Mischen von u.a. Farbstoffen
Collar for positioning the axial height of an agitator of a agitating cover destined to be used to stir paints

(30) Priorité: 19.09.1997 FR 9711683
(43) Date de publication de la demande: 31.03.1999
(73) Titulaire: F.A.S. Société Anonyme dite:, F-45077 Orléans Cédex 2 (FR)
(72) Inventeur: Krzywdziak, Alain, 45100 Orleans (FR)
(74) Mandataire: Jolly, Jean-Pierre

(56) Documents cités:
- WO-A-97/11973
- US-A- 2 452 923
- US-A- 3 132 850
- US-A- 4 561 782
- US-A- 5 005 843
- US-A- 5 482 370

## Description

L'invention concerne une rondelle de positionnement en hauteur de l'axe agitateur d'un couvercle agitateur destiné aux machines d'agitation de peinture. US 5482370 décrit un couvercle agitateur destiné aux machines d'agitation de peinture comprenant des moyens de positionnement en hauteur de l'axe agitateur.

Le positionnement en hauteur de l'axe agitateur des couvercles agitateurs sur les machines d'agitation est effectué actuellement au moyen d'une rondelle annulaire simple mise en place dans une gorge correspondante de la tige d'axe agitateur. Ceci nécessite un usinage relativement délicat de la tige d'axe avec une manoeuvre correspondante de mise en place de la rondelle. De plus, son démontage est difficile.

L'invention vise à remédier à ces inconvénients en proposant une rondelle de positionnement en hauteur de la tige d'axe agitateur d'un couvercle agitateur destiné aux machines d'agitation de peinture telle que décrite dans la revendication 1.

Le pion médian peut avoir une longueur légèrement supérieure au diamètre de la tige d'axe agitateur, de manière à faciliter l'introduction du pion dans ledit trou de la tige.

Il résulte de cette disposition que la mise à hauteur de la rondelle est assurée par l'engagement de son pion médian sur la tige d'axe agitateur, la rondelle venant en butée par son corps annulaire sur le fût du couvercle agitateur pour permettre le positionnement en hauteur de l'axe agitateur relativement au couvercle.

Le montage de la rondelle s'effectue de façon aisée et rapide par engagement radial encliqueté de cette dernière sur la tige d'axe agitateur et de même pour le démontage par la manoeuvre inverse.

L'invention concerne également un couvercle agitateur ainsi équipé tel que décrit dans la revendication 4.

L'invention est illustrée ci-après à l'aide d'un exemple de réalisation et en référence aux dessins annexés, sur lesquels :
- la figure 1 est une vue en perspective d'une rondelle selon l'invention détachée de la tige d'axe agitateur sur lequel elle doit être montée,
- la figure 2 est une vue analogue à la figure 1 montrant la rondelle montée sur la tige d'axe,
- la figure 3 montre un couvercle agitateur équipé d'une rondelle de positionnement de l'axe agitateur selon l'invention, et
- la figure 4 est une vue d'une variante de réalisation.

Comme représenté sur les dessins, la rondelle d'axe 1 selon l'invention est destinée à être montée sur la tige d'axe agitateur 3 d'un couvercle agitateur 5, sur la fourchette d'entraînement 7 7 de l'axe. Elle sert de butée d'appui inférieur à la tige d'axe 3 sur le fût 9 du couvercle agitateur pour son positionnement en hauteur en adaptation des diverses hauteurs de boîte de peinture et des systèmes d'entraînement à palette des machines d'agitation.

Elle comporte un corps annulaire tronqué 11 ménageant une ouverture 13 de largeur légèrement inférieure au diamètre de la tige d'axe agitateur 3. Elle comprend en outre un pion médian 15, disposé dans le plan du corps annulaire 11 et à l'opposé de l'ouverture 13. Un trou de perçage 17 est formé diamétralement dans la tige d'axe agitateur 3. Ce trou 17, de dimension complémentaire au jeu près du pion médian 15, est destiné à recevoir le pion médian 15 de la rondelle. Il est formé à hauteur adéquate sur la tige d'axe 3 pour permettre, comme précité, le positionnement en hauteur recherché de l'axe agitateur.

La rondelle est issue de moulage en matière synthétique à caractéristique de légère déformation élastique autorisant la déformation de l'ouverture 13 au diamètre de la tige d'axe pour son passage sur cette tige, tandis que le pion médian 15 pénètre dans le trou 17, lors du montage de la rondelle sur cette tige d'axe agitateur. Le corps 11 se positionne perpendiculairement à la tige sous l'effet de pince de la rondelle sur la surface de la tige.

Son montage s'obtient ainsi de façon aisée et rapide par encliquetage de même que son retrait par la manoeuvre inverse.

Naturellement, la tige d'axe agitateur peut comporter plusieurs trous de perçage, autorisant le montage de la rondelle à diverses hauteurs sur la tige selon le positionnement en hauteur de l'axe agitateur recherché.

Une variante de réalisation de l'invention, telle que représentée à la figure 4, utilise des patins 19, diamétralement opposés de part et d'autre du pion médian 15. Ces patins peuvent être des patins d'usure.

## Revendications

1. Rondelle de positionnement en hauteur de la tige d'axe agitateur (3) d'un couvercle agitateur (5) destiné aux machines d'agitation de peinture, comportant un corps annulaire tronqué (11), ménageant une ouverture (13) de dimensions légèrement inférieures au diamètre de la tige d'axe agitateur (3), comprenant un pion médian (15) dans son plan annulaire, destiné à pénétrer dans au moins un trou de perçage diamétral (17) de la tige d'axe agitateur (3), et possèdant une caractéristique de déformation élastique, permettant l'extension de son ouverture (13) au diamètre de la tige d'axe agitateur (3) pour son engagement radial par son pion médian (15) sur la tige d'axe agitateur (3) et sa mise en position sur la tige d'axe, perpendiculairement à celle-ci, sous l'effet de pince du corps (11) sur la surface de la tige (3).

2. Rondelle de positionnement d'axe selon la revendication 1, **caractérisée en ce que** le pion médian (15) a une longueur légèrement supérieure au diamètre de la tige d'axe agitateur (3).

3. Rondelle de positionnement d'axe selon l'une des revendications précédentes, **caractérisée en ce qu'**elle comporte des patins (19) diamétralement opposés de part et d'autre du pion médian (15).

4. Couvercle agitateur, **caractérisé en ce qu'**il comprend un axe agitateur (3) pourvu d'une rondelle (1), telle que définie selon l'une des revendications précédentes, pour son positionnement en hauteur, en appui sur son fût supérieur (9).

## Patentansprüche

1. Klemme zum Positionieren der Axialhöhe einer Rührstange (3) für einen Rührdeckel (5) für Maschinen zum Mischen von Farben mit einem nicht geschlossenen ringförmigen Körper (11) mit einer Öffnung (13) von etwas kleineren Abmessungen als der Durchmesser der Rührstange (3); mit einem mittleren Ansatz (15) in der ringförmigen Ebene zum Einpassen in mindestens eine diametrale Bohrung (17) in der Rührstange (3); und mit der Möglichkeit der elastischen Verformung, wodurch ihre Öffnung (13) entsprechend dem Durchmesser der Rührstange (3) erweitert werden kann, um mit ihrem mittleren Ansatz (15) in radialen Eingriff mit der Rührstange (3) zu gelangen und über die Klemmwirkung des Körpers (11) auf der Oberfläche der Rührstange (3) auf der Rührstange (3) senkrecht zu dieser positioniert zu werden.

2. Klemme zum Positionieren der Rührstange nach Anspruch 1, **dadurch gekennzeichnet, dass** der mittlere Ansatz (15) eine gegenüber dem Durchmesser der Rührstange (3) etwas grössere Länge aufweist.

3. Klemme zum Positionieren der Rührstange nach irgendeinem der vorstehenden Ansprüche, **dadurch gekennzeichnet, dass** sie beiderseits des mittleren Ansatzes (15) mit einander diametral gegenüberliegenden Schuhen (19) versehen ist.

4. Rührdeckel, **dadurch gekennzeichnet, dass** er eine mit einer Klemme (1) versehene Rührstange (3) umfasst, wie dies in nach irgendeinem der vorstehenden Ansprüche beschrieben ist, um unter Auflage auf seinem oberen Schaft (9) eine Höhenpositionierung vorzunehmen.

## Claims

1. A washer for positioning in height the stirring shaft rod (3) of a stirring cover (5) intended for paint stirring machines, comprising a truncated annular body (11) providing an opening (13) of slightly smaller dimensions than the diameter of the stirring shaft rod (3), comprising a centre pin (15) in its annular plane intended to penetrate into at least one diametral hole (17) penetrating the stirring shaft rod (3), and having an elastic deformation characteristic enabling its opening (13) to be extended to the diameter of the stirring shaft rod (3) for its radial engagement by its centre pin (15) on the stirring shaft rod (3) and its positioning on the axial rod, perpendicularly thereto, under the clamping action of the body (11) on the surface of the rod (3).

2. An axial positioning washer according to claim 1, **characterised in that** the centre pin (15) is of a length which is slightly greatly than the diameter of the stirring shaft rod (3).

3. An axial positioning washer according to either one of the preceding claims, **characterised in that** it comprises diametrically opposed pads (19) on either side of the centre pin (15).

4. A stirring cover, **characterised in that** it comprises a stirring shaft (3) provided with a washer (1), as defined in accordance with any one of the preceding claims, for its positioning in height, bearing against its upper drum (9).
